# EUROPÄISCHE PATENTSCHRIFT

(11) **EP 0 472 847 B1**
(45) Veröffentlichungstag und Bekanntmachung des Hinweises auf die Patenterteilung: **10.08.1994**
(21) Anmeldenummer: 91110333.1
(22) Anmeldetag: 22.06.1991
(51) Int. Cl.: E01F 15/00

(54) **Leitschwellenstrang für Kraftfahrzeuge**
Guide rail for motor vehicles
Glissière de sécurité routière pour retenir les véhicules

(30) Priorität: 31.08.1990 DE 9012472 U
(43) Veröffentlichungstag der Anmeldung: 04.03.1992
(73) Patentinhaber: SPIG SCHUTZPLANKEN-PRODUKTIONS-GESELLSCHAFT MBH & CO.KG, D-66839 Schmelz (DE)
(72) Erfinder: Schmitt, Karl-Heinz, Dipl.-Ing., 6695 Tholey-Hasborn (DE)
(74) Vertreter: Bockermann, Rolf, Dipl.-Ing.

(56) Entgegenhaltungen:
- DE-A- 3 816 528
- DE-U- 8 714 122
- DE-U- 9 004 421
- DE-U- 9 006 930

## Beschreibung

Die Erfindung betrifft einen Leitschwellenstrang für Kraftfahrzeuge gemäß den Merkmalen im Oberbegriff des Schutzanspruchs 1.

Bei dem gattungsprägenden Leitschwellenstrang (DE-A-3 816 528) ist der Basiskörper jeder Leitschwelle gehäuseartig und die Leitschiene als C-förmig profilierter, nach unten offener Holm gestaltet. Die Verbindungsmittel zwischen zwei aufeinanderfolgenden Basiskörpern bzw. zwischen zwei aufeinanderfolgenden Leitschienen bestehen aus einem am Ende eines Basiskörpers bzw. einer Leitschiene innenseitig befestigten und an den Innenquerschnitt des Basiskörpers bzw. der Leitschiene angepaßten, sich zu seinem frei vorkragenden Ende hin verjüngenden gehäuseartigen Zentrierzapfen und aus einem Gelenkbolzen. Der Gelenkbolzen durchsetzt bei zusammengesteckten Basiskörpern und Leitschienen Bohrungen in dem den Zentrierzapfen übergreifenden Leitschienenendabschnitt sowie in dem Zentrierzapfen des Basiskörpers. Desweiteren ist der Gelenkbolzen in einem den Zentrierzapfen übergreifenden Basiskörperendabschnitt mit dem Zentrierzapfen der Leitschiene verbindenden Hohlpfosten zwangsgeführt.

Der Erfindung liegt das Problem zugrunde, den bekannten Leitschwellenstrang hinsichtlich der Herstellung, der Montage sowie der Umsetzbarkeit weiter zu verbessern.

Die Lösung dieses Problems besteht gemäß der Erfindung in den im kennzeichnenden Teil des Schutzanspruchs 1 aufgeführten Merkmalen.

Zwischen jeweils zwei in Längsrichtung aufeinanderfolgenden Leitschwellen wird jetzt mittels eines sigmaförmigen Steckbolzens, dessen Querschnitt an den Querschnitt der die Basiskörper mit den Leitschienen verbindenden Pfosten angepaßt ist, sowohl im Bereich der Basiskörper als auch im Bereich der Leitschienen eine Verbindung geschaffen, die eine einwandfreie zug- und druckfeste Ankopplung von Leitschwellen eines Leitschwellenstrangs gewährleistet. Dennoch können zwei Leitschwellen zueinander begrenzt abgewinkelt werden, um einen Leitschwellenstrang lediglich durch horizontale Verkröpfung seitlich verlagern zu können. Dies ist beispielsweise dann erforderlich, wenn im Bereich von Baustellen Fahrspurbreiten kurzfristig geändert werden müssen oder ganze Fahrspuren neu errichtet bzw. aufgehoben werden müssen. Ohne den Leitschwellenstrang aufzutrennen, werden bei einer solchen Verlagerung immer nur einige wenige Leitschwellen gegeneinander abgewinkelt und auf diese Art und Weise S-förmig seitlich verlagert. Dies ist aufgrund des Aufbaus des erfindungsgemäßen Leitschwellenstrangs ohne wesentlichen maschinellen Aufwand durchführbar.

Wichtig ist im Rahmen der Erfindung ferner, daß beschädigte und unbrauchbar gewordene Leitschwellen problemlos aus dem Leitschwellenstrang entfernt und durch neue Leitschwellen ersetzt werden können. Dazu ist es nur erforderlich, den Steckzapfen als Verbindungsmittel zweier Leitschwellen herauszuziehen und anschließend wieder neu einzusetzen.

Vorteilhafte Weiterbildungen der Erfindung sind Gegenstand der Schutzansprüche 2 bis 4.

Die Erfindung ist nachfolgend anhand eines in der Zeichnung dargestellten Ausführungsbeispiels näher erläutert.

Mit 1 ist in der Zeichnung ein Abschnitt eines Leitschwellenstrangs für Kraftfahrzeuge bezeichnet, der aus lösbar in Längsrichtung aneinandergesetzten Leitschwellen 2 besteht.

Jede Leitschwelle 2 besitzt einen gehäuseartigen Basiskörper 3 mit dachförmig geneigten seitlichen Anfahrblechen 4, einem die oberen Längskanten 5 der Anfahrbleche 4 verbindenden Deckblech 6 sowie an die unteren Längskanten 7 der Anfahrbleche 4 flügelartig angeschlossenen Aufstandsblechen 8. Die Randabschnitte 9 der Aufstandsbleche 8 sind leicht nach unten abgekantet, so daß die Längskanten 10 sich auf dem Boden abstützen.

Mit Abstand oberhalb des Basiskörpers 3 erstreckt sich eine Leitschiene 11 aus einem Vierkantrohr oder aus einem nach unten offenen C-förmigen Profil. Die Leitschiene 1 ist durch zwei im waagerechten Querschnitt sigmaförmige Pfosten 12 mit dem Basiskörper 3 verbunden. Die Pfosten 12 sind mit Abstand zueinander und mit Abstand zu den Enden der Leitschwelle 2 angeordnet. Sie sind mit Scheiben 13 verschweißt, welche auf das Deckblech 6 geschraubt sind. Es ist denkbar, daß die Pfosten 12 die Scheiben 13 durchsetzen und im Innern des Basiskörpers 3 zusätzlich, insbesondere lösbar, festgelegt sind.

Sowohl die Basiskörper 3 der Leitschwellen 2 als auch die hohlen Leitschienen 11 sind jeweils an einem Ende, und zwar übereinanderliegend, mit kastenförmigen Zentrierzapfen 14, 15 und am anderen Ende mit Aufnahmen 16, 17 für die Zentrierzapfen 14, 15 ausgerüstet. Die Zentrierzapfen 14, 15 sind innerhalb der Querschnitte der Basiskörper 3 und der Leitschienen 11 verschweißt.

In den Zentrierzapfen 14, 15 sind übereinanderliegende Ausnehmungen 18, 19, 20, 21 für einen im Querschnitt sigmaförmigen Steckbolzen 22 zur Verbindung von zwei Leitschwellen 2 vorgesehen. Am oberen Ende besitzt der Steckbolzen 22 eine Abschlußscheibe 23. Es ist zu sehen, daß mindestens die Ausnehmungen 24 in den Deckblechen 6 der Basiskörper 3 an den Querschnitt des Steckbolzens 22 angepaßt sind. Aber auch die anderen Ausnehmungen 25 in den Leitschienen 11 sowie 18-21 in den Zentrierzapfen 14, 15 können an den sigmaförmigen Querschnitt des Steckbolzens 22 angepaßt sein.

Die Ausnehmungen 24 in den Deckblechen 6 der Basiskörper 3 sind bevorzugt in an den Deckblechen 6 festlegbaren Aufnahmescheiben 26 vorgesehen.

Um auch die Aufstandsbleche 8 von zwei Leitschwellen 2 vorsprungslos aneinanderzuschließen, sind an einem Ende der Aufstandsbleche 8, und zwar im Bereich der Zentrierzapfen 14, 15 Laschen 27 unterseitig angeschraubt, deren überstehende Abschnitte 28 dann im Endbereich der Aufstandsbleche 8 der benachbarten Leitschwelle 2 angeschraubt werden können.

### Bezugszeichenaufstellung

- 1 -: Leitschwellenstrang
- 2 -: Leitschwellen
- 3 -: Basiskörper
- 4 -: Anfahrbleche
- 5 -: obere Längskanten v. 4
- 6 -: Deckblech
- 7 -: untere Längskanten v. 4
- 8 -: Aufstandsbleche
- 9 -: Randabschnitte v. 8
- 10 -: Längskanten v. 9
- 11 -: Leitschiene
- 12 -: Pfosten
- 13 -: Scheiben
- 14 -: Zentrierzapfen v. 3
- 15 -: Zentrierzapfen v. 11
- 16 -: Aufnahme f. 14
- 17 -: Aufnahme f. 15
- 18 -: Aussparung in 14
- 19 -: Aussparung in 14
- 20 -: Aussparung in 15
- 21 -: Aussparung in 15
- 22 -: Steckbolzen
- 23 -: Abschlußscheibe
- 24 -: Ausnehmungen in 6
- 25 -: Ausnehmungen in 11
- 26 -: Aufnahmescheiben
- 27 -: Laschen
- 28 -: Abschnitte v. 27

## Patentansprüche

1. Leitschwellenstrang für Kraftfahrzeuge, welcher aus lösbar aneinandergesetzten Leitschwellen (2) besteht, die gehäuseartige Basiskörper (3) mit dachförmig geneigten seitlichen Anfahrblechen (4), die oberen Längskanten (5) der Anfahrbleche (4) verbindenden Deckblechen (6) sowie an die unteren Längskanten (7) der Anfahrbleche (4) flügelartig angeschlossenen Aufstandsblechen (8) und mit den Basiskörpern (3) über Vertikalpfosten (12) mit parallelem senkrechtem Abstand verbundene hohle Leitschienen (11) umfassen, wobei die an einem Ende mit Zentrierzapfen (14, 15) und am anderen Ende mit Aufnahmen (16, 17) für die Zentrierzapfen (14, 15) ausgerüsteten Basiskörper (3) und Leitschienen (11) in ihren Endabschnitten mit Ausnehmungen (18, 21, 24, 25) für vertikale Steckbolzen (22) versehen sind, **dadurch** **gekennzeichnet,** daß jeder Basiskörper (3) durch zwei im waagerechten Querschnitt sigmaförmige Pfosten (12) mit der zugeordneten Leitschiene (11) verbunden ist, daß die Pfosten (12) mit Abstand zueinander und mit Abstand zu den Enden der Leitschwelle (2) angeordnet sind, und daß die im Querschnitt sigmaförmigen Steckbolzen (22) die Ausnehmungen (25; 24; 18, 19; 20, 21) in den Leitschienen (11), in den Deckblechen (6) und in den an denselben Enden der Leitschwellen (2) vorgesehenen Zentrierzapfen (14, 15) durchfassen, wobei zumindest die Ausnehmungen (24) in den Deckblechen (6) an den Querschnitt der Steckbolzen (22) angepaßt sind.

2. Leitschwellenstrang nach Anspruch 1, **dadurch gekennzeichnet,** daß die Ausnehmungen (24) in den Deckblechen (6) in an diesen festlegbaren Aufnahmescheiben (26) vorgesehen sind.

3. Leitschwellenstrang nach Anspruch 1 oder 2, **dadurch** **gekennzeichnet**, daß sowohl die Zentrierzapfen (14) der Basiskörper (3) als auch die Zentrierzapfen (15) der Leitschienen (11) kastenförmig mit übereinanderliegenden Ausnehmungen (18, 19; 20, 21) für die Steckbolzen (22) ausgebildet und innerhalb des Querschnitts der Basiskörper (3) bzw. der Leitschienen (11) verschweißt sind.

4. Leitschwellenstrang nach einem der Ansprüche 1 bis 3, **dadurch gekennzeichnet,** daß die Aufstandsbleche (8) von zwei aufeinanderfolgenden Leitschwellen (2) mittels unterseitiger Laschen (27) lösbar miteinander verbunden sind.

## Claims

1. A motor vehicle guard rail for highways, consisting of releasably connected guard rail elements (2), comprising base elements (3) in the form of housings having lateral collision plates (4) inclined after the style of a roof, top plates (6) connecting the top longitudinal edges (5) of the collision plates (4), and support plates (8) connected after the style of flanges to the bottom longitudinal edges (7) of the collision plates, and hollow guide rails (11) connected to the base elements (3) via vertical posts (12) in parallel vertical spaced relationship, the base elements (3) and guide rails (11), which are equipped with centring lugs (14, 15) at one end and with sockets (16, 17) for the centring lugs (14, 15) at the other end, have, in their end portions, recesses (18, 21, 24, 25) for vertical cotter pins (22), characterised in that each base element (3) is connected to the associated guide rail (11) via two posts (12) of sigma-shape in horizontal cross-section, in that the posts (12) are disposed in spaced relationship to one another and to the ends of the guard rail element (2), and in that the cotter pins (22), which are sigma-shaped in cross-section, extend through the recesses (25; 24; 18, 19; 20, 21) in the guide rails (11), in the top plates (6) and in the centring lugs (14, 15) provided at the same ends of the guard rail elements (2), at least the recesses (24) in the top plates (6) being adapted to the cross-section of the cotter pins (22).

2. A motor vehicle guard rail according to claim 1, characterised in that the recesses (24) in the top plate (6) are provided in receiving discs (26) which are adapted to be secured on the said top plates (6).

3. A motor vehicle guard rail according to claim 1 or 2, characterised in that both the centring lugs (14) of the base elements (3) and the centring lugs (15) of the guide rails (11) are constructed in the form of boxes with superposed recesses (18, 19; 20, 21) for the cotter pins (22) and are welded inside the cross-section of the base elements (3) and of the guide rails (11).

4. A motor vehicle guard rail according to any one of claims 1 to 3, characterised in that the support plates (8) of two consecutive guard rail elements (2) are releasably interconnected by means of fishplates (27) at the underside.

## Revendications

1. Tronçon constitué de glissières de sécurité routière pour retenir les véhicules, comportant des glissières (2) assemblées de façon détachable les unes aux autres et qui incorporent des corps de base en forme de caisson (3) avec des tôles de collision (4) latérales, inclinées en forme de toit, les tôles de revêtement (6) reliant les bords longitudinaux supérieurs (5) des tôles de collision (4) ainsi que les tôles de contact (8) raccordées sous forme d'aile sur les bords longitudinaux inférieurs (7) des tôles de collision (4) et avec les corps de base (3) par l'intermédiaire de montants verticaux (12) selon un certain espacement vertical parallèle aux glissières de guidage creuses (11), moyennant quoi les corps de base (3) équipés sur une extrémité de tourillons de centrage (14, 15) et sur l'autre extrémité d'éléments de réception ou logements (16, 17) pour les tourillons de centrage (14, 15) et de glissières de guidage (11) qui, dans leur section d'extrémité sont munies d'évidements (18, 21, 24, 25) pour les axes débrochables verticaux (22), caractérisé en ce que chaque corps de base (3) est raccordé par deux montants (12) sigmoïdes en section transversale horizontale avec la glissière de guidage (11) affectée, en ce que les montants (12) sont agencés avec un certain espacement entre eux et à une certaine distance par rapport aux extrémités de la glissière (2) et en ce que les axes débrochables (22) sigmoïdes en section transversale traversent les évidements (25 ; 24 ; 18, 19 ; 20, 21) dans les glissières de guidage (11), dans les tôles de revêtement (6) et dans les tourillons de centrage (14, 15) prévus dans les mêmes extrémités des glissières de guidage (2), ce en quoi au moins les évidements (24) dans les tôles de revêtement (6) sont adaptés à la section transversale des axes débrochables (22).

2. Tronçon de glissières de sécurité routière selon la revendication 1, caractérisé en ce que les évidements (24) sont prévus dans les tôles de revêtement (6) dans les rondelles de réception pouvant être assujetties dans celles-ci.

3. Tronçon de glissières de sécurité routière selon la revendication 1 ou 2, caractérisé en ce qu'aussi bien les tourillons de centrage (14) des corps de base (3) que les tourillons de centrage (15) des glissières (11) sont conçus en caisson avec des évidements superposés (18, 19 ; 20, 21) pour les axes débrochables (22) et sont soudés à l'intérieur de la section transversale des corps de base (3) ou des glissières de guidage (11).

4. Tronçon de glissières de sécurité routière selon l'une des revendications 1 à 3, caractérisé en ce que les tôles de contact (8) de deux glissières successives (2) sont raccordées entre elles de façon amovible au moyen d'attaches inférieures (27).
